# EUROPÄISCHE PATENTSCHRIFT

(11) **EP 3 128 278 B1**
(45) Veröffentlichungstag und Bekanntmachung des Hinweises auf die Patenterteilung: **20.06.2018**
(21) Anmeldenummer: 15002356.2
(22) Anmeldetag: 06.08.2015
(51) Int. Cl.: F28D 7/02, F28D 7/00, F28F 13/00, F28D 7/10, F28F 1/00

(54) **ZUFUHR UND ENTNAHME VON ROHRSTRÖMEN MIT ZWISCHENTEMPERATUR BEI GEWICKELTEN WÄRMEÜBERTRAGERN**
FEEDING AND REMOVAL OF PIPE STREAMS WITH INTERIM TEMPERATURE IN COILED HEAT EXCHANGERS
AMENEE ET EXTRACTION D'ECOULEMENTS TUBULAIRES PAR TEMPERATURE INTERMEDIAIRE POUR DES ECHANGEURS DE CHALEUR A BOBINES

(43) Veröffentlichungstag der Anmeldung: 08.02.2017
(73) Patentinhaber: Linde Aktiengesellschaft, 80331 München (DE)
(72) Erfinder: Steinbauer, Manfred, 82399 Raisting (DE); Kerber, Christiane, 82343 Pöcking (DE); Spreemann, Jürgen, 83022 Rosenheim (DE); Braun, Konrad, 83661 Lenggries (DE); Treuchtlinger, Niels, 83123 Amerang (DE)
(74) Vertreter: Meilinger, Claudia Sabine

(56) Entgegenhaltungen:
- EP-A1- 2 667 135
- EP-A2- 0 172 363
- WO-A1-2014/056588
- WO-A1-2014/187560
- DE-A1-102012 005 569

## Beschreibung

Die Erfindung betrifft einen Wärmeübertrager gemäß Anspruch 1.

Ein derartiger Wärmeübertrager weist einen drucktragenden Mantel auf, der einen Mantelraum zur Aufnahme eines ersten Fluids umgibt und sich entlang einer Längsachse erstreckt, sowie ein im Mantel verlaufendes Kernrohr, das sich entlang der Längsachse erstreckt, die - bezogen auf einen bestimmungsgemäß angeordneten Wärmeübertrager - insbesondere entlang der Vertikalen verläuft. Der Wärmeübertrager weist weiterhin ein im Mantelraum angeordnetes Rohrbündel auf, das mehrere Rohre aufweist und zur Aufnahme des zweiten Fluids (oder mehrerer Fluide) dient, wobei diese Rohre in einem entlang der Längsachse verlaufenden Wicklungsbereich ausgehend von einem unteren Wicklungsende bis zu einem oberen Wicklungsende helikal um das Kernrohr gewickelt sind. EP-A-2667135 offenbart einen Wärmeübertrager gemäß dem Oberbegriff des Anspruchs 1. Bei solchen aus dem Stand der Technik bekannten Wärmeübertragern werden alle Rohre bzw. Rohrströme über die ganze Bündellänge, d.h., über den besagten Wicklungsbereich, gewickelt. Dies hat zur Folge, dass alle Rohrströme am jeweiligen Bündelende (bzw. am Bündelanfang) nahezu die gleiche Temperatur aufweisen. Benötigt man nun einen von mehreren Rohrströmen, der eine Temperatur am Eintritt oder Austritt aufweisen soll, die zwischen der Bündeleintrittstemperatur und der Bündelaustrittstemperatur liegt, so muss das Bündel in mindestens zwei Bündel aufgeteilt werden. Dabei erfolgt die Trennung der Bündel auf den Ebenen, an denen die Wunschtemperaturen herrschen. Wenn ein Rohrbündel in dieser Weise aufgeteilt bzw. getrennt wird, werden zwei separate kürzere Bündel berechnet bzw. erstellt. Das entsprechende Medium, das seine vordefinierte Endtemperatur noch nicht erreicht hat, wird dann von dem einen Bündel zu dem separaten anderen Bündel geleitet, z.B. über eine verbindende Rohrleitung. Das Medium, das an der Trennstelle seine definierte Endtemperatur aufweist, wird an der Trennstelle aus dem Apparat entnommen. Die einzelnen Bündel können auch in verschiedene Apparate eingebaut werden.

Hiervon ausgehend liegt der vorliegenden Erfindung das Problem zugrunde, einen Wärmeübertrager der eingangs genannten Art bereitzustellen, bei dem die Temperatur eines Rohrstroms auf vergleichsweise einfache Art und Weise beeinflussbar ist.

Dieses Problem wird durch einen Wärmeübertrager mit den Merkmalen des Anspruchs 1 gelöst. Bevorzugte Ausgestaltungen der Erfindung sind in den Unteransprüchen angegeben und werden nachfolgend beschrieben.

Danach ist vorgesehen, dass der Wärmeübertrager zumindest ein Rohr aufweist, das lediglich in einem Abschnitt des Wicklungsbereichs um das Kernrohr bzw. um die Längsachse gewickelt ist, wobei das mindestens eine Rohr entlang der Längsachse unterhalb des Abschnitts als gerades Rohr bis zu dem unteren Wicklungsende verläuft und/oder wobei das mindestens eine Rohr entlang der Längsachse oberhalb des Abschnitts als gerades Rohr bis zu dem oberen Wicklungsende verläuft.

Vorzugsweise zeichnet sich der gewickelte Wärmeübertrager weiterhin dadurch aus, dass die Rohre des Rohrbündels derart auf das Kernrohr gewickelt sind, dass das Kernrohr die Last der Rohre des Rohrbündels trägt. Die Rohre können in mehreren Lagen auf das Kernrohr aufgewickelt sein, wobei Abstandshalter zwischen den einzelnen Lagen vorgesehen sein können.

Das Rohrbündel kann weiterhin mehrere Rohrgruppen aufweisen, wobei die Rohre eine Rohrgruppe über einen gemeinsamen Einlass bzw. Auslass. verfügen, so dass die Rohre einer Rohrgruppe mit einem Stoffstrom beschickbar sind, der auf die einzelnen Rohre der Rohrgruppe aufteilbar ist bzw. aufgeteilt wird.

D.h., das mindestens eine Rohr bzw. der entsprechende Rohrstrom ist lediglich in dem genannten Abschnitt helikal um das Kernrohr bzw. um die Längsachse gewickelt und nimmt lediglich dort in nennenswerter Weise an der Wärmeübertragung teil, wobei es unter- und/oder oberhalb des Abschnitts Rohrabschnitte aufweist, die gerade entlang der Längsachse bzw. entlang des Kernrohrs verlaufen und daher im Vergleich zum gewickelten Teil des mindestens einen Rohres kaum am Wärmetausch beteiligt sind. Die besagten Rohrabschnitte können integral mit dem gewickelten Teil ausgebildet sein oder können in sonstiger Weise mit dem gewickelten Teil strömungsverbunden sein.

Dies bedeutet, dass die Rohrbündel des Wärmeübertragers nicht geteilt werden müssen, sondern dass der mindestens ein Rohrstrom nur in dem besagten Abschnitt gewickelt wird, in dem die gewünschten Temperaturen herrschen und davor und/oder danach als gerades Rohr bis zum jeweiligen Wicklungsende geführt wird und damit in diesem Bereich nicht mehr signifikant am Wärmetausch teilnimmt, da die Wärmeübertragungsfläche des bzw. der geraden Rohrabschnitte gegenüber dem gewickelten Teil vernachlässigbar ist.

Unter einem geraden Verlauf eines Rohres/Rohrabschnitts wird insbesondere ein linearer Verlauf des Rohres bzw. Rohrabschnitts verstanden. Ein gerader Verlauf im Sinne der vorliegenden Erfindung liegt gemäß einer Ausführungsform aber auch dann vor, wenn der betreffende Verlauf zwar eine oder mehrere Krümmungen aufweist, der betreffende Rohrabschnitt jedoch im Vergleich zum gewickelten Teil im besagten Abschnitt in signifikant geringerer Weise am Wärmetausch beteiligt ist. Ein solcher Verlauf eines Rohrabschnitts ist z.B. gegeben, wenn der betreffende Rohrabschnitt sich zumindest abschnittsweise entlang der oder parallel zur Längsachse erstreckt und/oder auf seiner gesamten Länge entlang der Längsachse weniger als 180° um das Kernrohr bzw. die Längsachse des Wärmeübertragers gewickelt ist.

Gemäß einer bevorzugten Ausführungsform der Erfindung ist vorgesehen, dass der Abschnitt so gewählt und entlang der Längsachse positioniert ist, dass bei einem bestimmungsgemäßen Betrieb des Wärmeübertragers gewünschte Zwischentemperaturen in dem Abschnitt vorliegen, die kleiner sind als eine am unteren Wicklungsende herrschende Temperatur und/oder die größer sind als eine am oberen Wicklungsende herrschende Temperatur.

Gemäß einer weiteren Ausführungsform der Erfindung ist vorgesehen, dass der Wärmeübertrager mehrere Rohre aufweist, die lediglich in einem Abschnitt des Wicklungsbereichs um das Kernrohr bzw. die Längsachse gewickelt sind, wobei diese Rohre entlang der Längsachse unterhalb des Abschnitts als gerade Rohre bis zu dem unteren Wicklungsende verlaufen und/oder wobei diese Rohre entlang der Längsachse oberhalb des Abschnitts als gerade Rohre bis zu dem oberen Wicklungsende verlaufen. Diese mehreren Rohre können insbesondere in mehreren Lagen um das Kernrohr bzw. die Längsachse gewickelt sein.

Gemäß einer weiteren Ausführungsform können auch die mehreren Rohre des besagten Rohrbündels in mehreren Lagen um das Kernrohr bzw. die Längsachse gewickelt sein.

Der erfindungsgemäße Wärmeübertrager wird vorzugsweise zur Durchführung eines indirekten Wärmeaustauschs zwischen einem Kältemittelstrom als erstem Fluid und einem kohlenwasserstoffhaltigem Strom als zweitem Fluid verwendet, wobei insbesondere der kohlenwasserstoffhaltige Strom durch Erdgas gebildet wird. Der erfindungsgemäße Wärmeübertrager lässt sich jedoch mit allen erdenklichen Stoffströmen verwenden.

Weitere Einzelheiten und Vorteile der Erfindung sollen durch die nachfolgende Figurenbeschreibung eines Ausführungsbeispiels anhand der Figuren erläutert werden.

### Es zeigen:

- Fig. 1: eine ausschnitthafte Schnittansicht eines erfindungsgemäßen Wärmeübertragers; und
- Fig. 2: eine schematische Darstellung eines erfindungsgemäßen Wärmeübertragers.

Figur 1 zeigt im Zusammenhang mit Figur 2 einen erfindungsgemäßen Wärmeübertrager 1, der sich dadurch auszeichnet, dass er ein Rohrbündel 2 mit zumindest einem Rohr 200 aufweist (vgl. insbesondere Fig. 2), das nicht über die gesamte Bündellänge entlang einer Längsachse L bzw. entlang eines Kernrohrs 21 des Wärmeübertragers 1 um das Kernrohr 21 gewickelt ist, sondern nur in einem Abschnitt A des gesamten Wicklungsbereichs W. Außerhalb dieses Abschnitts A weist das Rohr 200 Rohrabschnitte 200a, 200b auf, die im Wesentlichen gerade, insbesondere linear, entlang der Längsachse L bzw. entlang des Kernrohrs 21 verlaufen. Somit ist der gewickelte Teil des Rohres 200 im Abschnitt A lediglich vordefinierbaren, gewünschten Temperaturen ausgesetzt und nimmt aufgrund seines geraden Verlaufs außerhalb des Abschnitts A nicht signifikant am Wärmetausch teil.

Die Rohrabschnitte 200a, 200b können einstückig an den gewickelten Abschnitt A angeformt sein oder in sonstiger Weise mit dem gewickelten Abschnitt strömungsverbunden sein.

Die Wärmeübertrager gemäß Figuren 1 und 2 weisen jeweils ein Kernrohr 21 auf, auf das die Rohre 20, 200 des Rohrbündels 20 aufgewickelt sind, so das insbesondere das Kernrohr 21 die Last der Rohre 20, 200 trägt. Die Erfindung ist allerdings auch auf gewickelte Wärmeübertrager ohne Kernrohr anwendbar.

Im Einzelnen ist der Wärmeübertrager 1 zur indirekten Wärmeübertragung zwischen einem ersten und einem zweiten Fluid ausgebildet und weist einen Mantel 10 auf, der einen Mantelraum M zur Aufnahme des ersten Fluids umgibt, das über einen Einlassstutzen 101 am Mantel 10 in den Mantelraum M einleitbar und über einen entsprechenden Auslassstutzen 102 am Mantel 10 wieder aus dem Mantelraum M abziehbar ist.

Der Mantel 10 erstreckt sich entlang der besagten Längsachse L, die bezogen auf einen bestimmungsgemäß angeordneten Wärmeübertrager 1 vorzugsweise entlang der Vertikalen verläuft. Im Mantelraum M ist weiterhin das Rohrbündel 2 mit einer Mehrzahl an Rohren 20 zur Aufnahme des zweiten Fluids angeordnet. Diese Rohre 20 sind in einem Wicklungsbereich W, der sich entlang der Längsachse L von einem unteren Wicklungsende E zu einem oberen Wicklungsende E' erstreckt vorzugsweise in mehreren Lagen 22 helikal um ein Kernrohr 21 gewickelt, wobei sich das Kernrohr 21 ebenfalls entlang der Längsachse L erstreckt und konzentrisch im Mantelraum M angeordnet ist. Mehrere Rohre 20 des Rohrbündels 2 können jeweils eine Rohrgruppe bilden (in der Figur 1 sind drei solche Rohrgruppen gezeigt), wobei die Rohre einer Rohrgruppe in einem zugeordneten Rohrboden 104 zusammengefasst sein können, wobei das zweite Fluid über Einlassstutzen 103 am Mantel 10 in die Rohre 20 der jeweiligen Rohrgruppe eingeleitet und über Ablassstutzen 105 aus den Rohren 20 der entsprechenden Rohrgruppe abgezogen werden kann. Somit kann zwischen den beiden Fluiden indirekt Wärme übertragen werden, wobei diese vorzugsweise im Gegenstrom durch den Wärmeübertrager 1 geführt werden.

Erfindungsgemäß weist der Wärmeübertrager 1 bzw. dessen Rohrbündel 2, wie aus Fig. 2 ersichtlich, zumindest ein Rohr 200 auf, das lediglich in einem Abschnitt A des Wicklungsbereichs W um das Kernrohr 21 (oder die Längsachse L) gewickelt ist, wobei in diesem Abschnitt A diejenigen Temperaturen herrschen, die für den Wärmetausch des in dem Rohr 200 geführten Stromes gewünscht sind. Diese Temperaturen können durch Lage des Abschnitts A entlang der Längsachse L relativ zum Wicklungsbereich W sowie durch die Wahl der Ausdehnung des Abschnitts A entlang der Längsachse L gewählt werden.

Vorliegend weist das Rohrbündel 2 bzw. ein darin geführter Stoffstrom eingangsseitig gemäß Figur 2 am unteren Wicklungsende E eine Eingangstemperatur T_{E} sowie am oberen Wicklungsende E' ein Ausgangstemperatur T_{E'} auf.

Unterhalb des Abschnitts A und/oder oberhalb des Abschnitts A weist das mindestens eine Rohr 200 Rohrabschnitte 200a bzw. 200b auf, die im Wesentlichen gerade bzw. linear bis zum unteren bzw. oberen Wicklungsende E, E' verlaufen und von dort zu einem zugeordneten Einlassstutzen 103 bzw. Auslassstutzen 105 geführt sind.

Entsprechend herrschen am unteren Übergang zu dem Abschnitt A bzw. am oberen Übergang vom Abschnitt A zum Rohrabschnitt 200b die gewünschten Temperaturen T_{A} bzw. T_{A'}. Da die Rohrabschnitte 200a und 200b nicht wesentlich am Wärmeübergang teilnehmen, herrscht an dem jeweiligen Ende des Rohrabschnittes 200a bzw. 200b, d.h., am Wicklungsende E bzw. E', jeweils eine mit der Temperatur T_{A} bzw. T_{A'} vergleichbare Temperatur.

Der Mantel 10 sowie das Kernrohr 21 können weiterhin zumindest abschnittsweise zylinderförmig ausgeführt sein, so dass die Längsachse L eine Zylinderachse des Mantels 10 und des konzentrisch darin verlaufenden Kernrohres 21 bildet. Im Mantelraum M kann des Weiteren ein Hemd 3 angeordnet sein, das das Rohrbündel 2 bzw. das mindestens eine Rohr 200 umschließt, so dass zwischen dem Rohrbündel 2 und jenem Hemd 3 ein das Rohrbündel 2 bzw. Rohr 200 umgebender Zwischenraum 4 ausgebildet ist. Das Hemd 3 dient dazu, eine Bypassströmung des im Mantelraum M geführten ersten Fluids, mit dem das Rohrbündel 2/Rohr 200 beaufschlagt wird, am Rohrbündel 2/Rohr 200 vorbei möglichst zu unterdrücken. Das erste Fluid wird also im Mantelraum M vorzugsweise in dem vom Hemd 3 umgebenen Bereich des Mantelraumes M geführt.

Weiterhin können sich die einzelnen Rohrlagen 22 (insbesondere bei horizontaler Lagerung des Rohrbündels 2) über entlang der Längsachse L erstreckte Abstandselemente 6 aneinander bzw. am Kernrohr 21 abstützen, wobei jeweils mehrere Abstandselemente 6 in radialer Richtung R des Rohrbündels 2 übereinander angeordnet sein können.

### Bezugszeichenliste

| | |
|---|---|
| 1 | Wärmeübertrager |
| 2 | Rohrbündel |
| 3 | Hemd |
| 4 | Zwischenraum |
| 6 | Abstandselemente |
| 10 | Mantel |
| 20 | Rohre |
| 21 | Kernrohr |
| 22 | Rohrlagen |
| 101 | Einlassstutzen |
| 102 | Auslassstutzen |
| 103 | Einlassstutzen |
| 104 | Rohrboden |
| 105 | Auslassstutzen |
| 200 | Rohr |
| 200a | Rohrabschnitt |
| 200b | Rohrabschnitt |
| A | Abschnitt |
| E | Unteres Wicklungsende |
| E' | Oberes Wicklungsende |
| R | radiale Richtung |
| L | Längsachse |
| M | Mantelraum |
| W | Wicklungsbereich |
| T_{A}, T_{A'}, T_{E}, T_{E'} | Temperaturen |

## Patentansprüche

1. Gewickelter Wärmeübertrager zur indirekten Wärmeübertragung zwischen einem ersten und einem zweiten Fluid, mit
- einem Mantel (10), der einen Mantelraum (M) zur Aufnahme des ersten Fluids umgibt und sich entlang einer Längsachse (L) erstreckt,
- einem im Mantelraum angeordneten Rohrbündel (2) aufweisend mehrere Rohre (20) zur Aufnahme des zweiten Fluids, die in einem entlang der Längsachse (L) verlaufenden Wicklungsbereich (W) ausgehend von einem unteren Wicklungsende (E) bis zu einem oberen Wicklungsende (E') helikal um die Längsachse (L) gewickelt sind,
**dadurch gekennzeichnet,**
**dass** der Wärmeübertrager (1) zumindest ein Rohr (200) aufweist, das lediglich in einem Abschnitt (A) des Wicklungsbereichs (W) um die Längsachse (L) gewickelt ist, wobei das mindestens eine Rohr (200) entlang der Längsachse (L) unterhalb des Abschnitts (A) als gerades Rohr (200a) bis zu dem unteren Wicklungsende (E) verläuft und/oder wobei das mindestens eine Rohr entlang der Längsachse (L) oberhalb des Abschnitts (A) als gerades Rohr (200b) bis zu dem oberen Wicklungsende (E') verläuft.

2. Wärmeübertrager nach Anspruch 1, **dadurch gekennzeichnet, dass** der Wärmeübertrager ein im Mantel verlaufendes Kernrohr (21) aufweist, das sich entlang der Längsachse (L) erstreckt, wobei die Rohre (20) in dem entlang der Längsachse (L) verlaufenden Wicklungsbereich (W) ausgehend von dem unteren Wicklungsende (E) bis zu dem oberen Wicklungsende (E') helikal um das Kernrohr (21) gewickelt sind.

3. Wärmeübertrager nach Anspruch 1 oder 2, **dadurch gekennzeichnet, dass** der Abschnitt (A) so gewählt und entlang der Längsachse (L) positioniert ist, dass bei einem bestimmungsgemäßen Betrieb des Wärmeübertragers (1) Zwischentemperaturen (T_{A'}-T_{A}) in dem Abschnitt (A) vorliegen, die kleiner sind als eine am unteren Wicklungsende (E) herrschende Temperatur (T_{E}) und/oder die größer sind als eine am oberen Wicklungsende (E') herrschende Temperatur (T_{E'}).

4. Wärmeübertrager nach einem der vorhergehenden Ansprüche, **dadurch gekennzeichnet, dass** der Wärmeübertrager (1) mehrere Rohre (200) aufweist, die lediglich in dem Abschnitt (A) des Wicklungsbereichs (W) um die Längsachse (L) und/oder um das Kernrohr (21) gewickelt sind, wobei diese Rohre (200) entlang der Längsachse (L) unterhalb des Abschnitts (A) als gerade Rohre (200a) bis zu dem unteren Wicklungsende (E) verlaufen und/oder wobei diese Rohre (200) entlang der Längsachse (L) oberhalb des Abschnitts (A) als gerade Rohre (200b) bis zu dem oberen Wicklungsende (E') verlaufen.

5. Wärmeübertrager nach Anspruch 4, **dadurch gekennzeichnet, dass** diese Rohre (200) in mehreren Lagen um die Längsachse (L) und/oder um das Kernrohr (21) gewickelt sind.

6. Wärmeübertrager nach einem der vorangehenden Ansprüche, **dadurch gekennzeichnet, dass** die Rohre (20) des Rohrbündels (2) in mehreren Lagen um die Längsachse (L) und/oder um das Kernrohr (21) gewickelt sind.

## Claims

1. Helically coiled heat exchanger for the indirect exchange of heat between a first and a second fluid, having
- a casing (10) which surrounds a casing chamber (M) for accommodating the first fluid and which extends along a longitudinal axis (L),
- a tube bundle (2) which is arranged in the casing chamber and which comprises multiple tubes (20) for accommodating the second fluid, which tubes, in a coil region (W) running along the longitudinal axis (L), are helically coiled around the longitudinal axis (L) proceeding from a lower coil end (E) as far as an upper coil end (E'),
**characterized**
**in that** the heat exchanger (1) comprises at least one tube (200) which is coiled around the longitudinal axis (L) only in a section (A) of the coil region (W), wherein, below the section (A) along the longitudinal axis (L), the at least one tube (200) runs as a straight tube (200a) as far as the lower coil end (E), and/or wherein, above the section (A) along the longitudinal axis (L), the at least one tube runs as a straight tube (200b) as far as the upper coil end (E').

2. Heat exchanger according to Claim 1, **characterized in that** the heat exchanger comprises a core tube (21) which runs in the casing and which extends along the longitudinal axis (L), wherein, in the coil region (W) running along the longitudinal axis (L), the tubes (20) are coiled helically around the core tube (21) proceeding from the lower coil end (E) as far as the upper coil end (E').

3. Heat exchanger according to Claim 1 or 2, **characterized in that** the section (A) is selected, and positioned along the longitudinal axis (L), such that, during intended operation of the heat exchanger (1), intermediate temperatures (T_{A'}-T_{A}) prevail in the section (A) which are lower than a temperature (T_{E}) prevailing at the lower coil end (E) and/or which are higher than a temperature (T_{E'}) prevailing at the upper coil end (E').

4. Heat exchanger according to one of the preceding claims, **characterized in that** the heat exchanger (1) comprises multiple tubes (200) which are coiled around the longitudinal axis (L) and/or around the core tube (21) only in the section (A) of the coil region (W), wherein, below the section (A) along the longitudinal axis (L), said tubes (200) run as straight tubes (200a) as far as the lower coil end (E), and/or wherein, above the section (A) along the longitudinal axis (L), said tubes (200) run as straight tubes (200b) as far as the upper coil end (E').

5. Heat exchanger according to Claim 4, **characterized in that** said tubes (200) are coiled in multiple layers around the longitudinal axis (L) and/or around the core tube (21).

6. Heat exchanger according to one of the preceding claims, **characterized in that** the tubes (20) of the tube bundle (2) are coiled in multiple layers around the longitudinal axis (L) and/or around the core tube (21).

## Revendications

1. Echangeur de chaleur spiralé permettant un échange de chaleur indirect entre un premier et un deuxième fluide, et présentant
une enveloppe (10) qui entoure un espace enveloppé (M) qui reprend le premier fluide et qui s'étend suivant un axe longitudinal (L),
un faisceau (2) de tubes disposé dans l'espace enveloppé et présentant plusieurs tubes (20) qui reprennent le deuxième fluide, qui sont enroulés dans une partie d'enroulement (W) qui s'étend en hélice autour de l'axe longitudinal (L) et le long de l'axe longitudinal (L) entre une extrémité inférieure d'enroulement (E) et une extrémité supérieure d'enroulement (E'),
**caractérisé en ce que**
l'échangeur de chaleur (1) présente au moins un tube (200) qui n'est enroulé autour de l'axe longitudinal (L) que dans une section (A) de la partie d'enroulement (W), le ou les tubes (200) s'étendant le long de l'axe longitudinal (L) sous la forme d'un tube rectiligne (200a) qui s'étend en dessous de la section (A) jusqu'à l'extrémité inférieure d'enroulement (E) et/ou le ou les tubes s'étendant le long de l'axe longitudinal (L) sous la forme d'un tube rectiligne (200b) qui s'étend au-dessus de la section (A) jusqu'à l'extrémité supérieure d'enroulement (E').

2. Echangeur de chaleur selon la revendication 1, **caractérisé en ce que** l'échangeur de chaleur présente un tube d'âme (21) s'étendant dans l'enveloppe le long de l'axe longitudinal (L), les tubes (20) étant enroulés en hélice autour du tube d'âme (21) dans la partie d'enroulement (W) s'étendant suivant l'axe longitudinal (L) entre l'extrémité inférieure d'enroulement (E) et l'extrémité supérieure d'enroulement (E).

3. Echangeur de chaleur selon les revendications 1 ou 2, **caractérisé en ce que** la section (A) est sélectionnée et disposée le long de l'axe longitudinal (L) de telle sorte que dans un fonctionnement correct de l'échangeur de chaleur (1), les températures intermédiaires (T_{A}-T_{A}) qui règnent dans la section (A) sont inférieures à la température (T_{E}) qui règne à l'extrémité inférieure d'enroulement (E) et/ou supérieures à la température (T_{E'}) qui règne à l'extrémité supérieure d'enroulement (E').

4. Echangeur de chaleur selon l'une des revendications précédentes, **caractérisé en ce que** l'échangeur de chaleur (1) présente plusieurs tubes (200) qui ne sont enroulés autour de l'axe longitudinal (L) et/ou du tube d'âme (21) que dans la section (A) de la partie d'enroulement (W), ces tubes (200) s'étendant le long de l'axe longitudinal (L) sous la forme d'un tube rectiligne (200a) qui s'étend en dessous de la section (A) jusqu'à l'extrémité inférieure d'enroulement (E) et/ou ces tubes (200) s'étendant le long de l'axe longitudinal (L) sous la forme d'un tube rectiligne (200b) qui s'étend au-dessus de la section (A) jusqu'à l'extrémité supérieure d'enroulement (E').

5. Echangeur de chaleur selon la revendication 4, **caractérisé en ce que** ces tubes (200) sont enroulés en plusieurs couches autour de l'axe longitudinal (L)

6. Echangeur de chaleur selon l'une des revendications précédentes, **caractérisé en ce que** les tubes (20) du faisceau (2) de tubes sont enroulés en plusieurs couches autour de l'axe longitudinal (L) et/ou autour du tube d'âme (21).
